# EUROPÄISCHE PATENTSCHRIFT

(11) **EP 0 889 199 B1**
(45) Veröffentlichungstag und Bekanntmachung des Hinweises auf die Patenterteilung: **20.09.2000**
(21) Anmeldenummer: 97111226.3
(22) Anmeldetag: 03.07.1997
(51) Int. Cl.: E21D 9/00, E21D 9/12, E21D 9/08

(54) **Schildvortriebseinrichtung**
Driving shield
Bouclier d'avancement

(43) Veröffentlichungstag der Anmeldung: 07.01.1999
(73) Patentinhaber: HERRENKNECHT AKTIENGESELLSCHAFT, 77963 Schwanau (DE)
(72) Erfinder: Lehmann, Gebhard, 77933 Lahr (DE); Burger, Werner, 77963 Schwanau-Allmannsweier (DE); Herrenknecht, Martin, 77963 Schwanau 2 (DE)
(74) Vertreter: RACKETTE Partnerschaft Patentanwälte

(56) Entgegenhaltungen:
- DE-A- 3 741 460
- DE-A- 4 213 987
- DE-A- 4 225 838

## Beschreibung

Die Erfindung betrifft eine Schildvortriebseinrichtung mit einer einen Abbauraum lotrecht zur Tunnelachse begrenzenden Tauchwand, mit einem rückseitig der Tauchwand gelegenen Ringraum, der tunnelraumseitig von einer Druckwand lotrecht zur Tunnelachse abgeschlossen ist, und mit einer Ringraumabführvorrichtung, die in den Ringraum hinter einer in die Tauchwand eingebrachten, mit einer Tauchwandverschlußvorrichtung verschließbaren Tauchwandöffnung angeordnet ist, so daß von dem Abbauraum in den Ringraum eintretendes Material abführbar ist.

Eine derartige Vorrichtung ist aus der DE 42 25 838 C2 bekannt. Die vorbekannte Schildvortriebseinrichtung verfügt über eine einen Abbauraum begrenzende Tauchwand, die zusammen mit einer tunnelraumseitig angeordneten Druckwand sowie einem Schildmantel einen Ringraum umschließt. In dem Ringraum ist im Bereich einer mit einer Tauchwandverschlußvorrichtung verschließbaren, im unteren Bereich der Tauchwand eingebrachten Tauchwandöffnung eine Ringraumabführvorrichtung vorgesehen, mit der bei einem flüssigkeitsgestützten Abbaubetrieb von dem Abbauraum in den Ringraum eintretendes Material entfernbar ist. Durch das Vorsehen der Tauchwandverschlußvorrichtung ist zwar bei flüssigkeitsgestützter Ortsbrust der Ringraum unter Normaldruck zugänglich, allerdings weist sie den Nachteil auf, daß bei insbesondere schluffigen Böden eine Abstützung der Ortsbrust mit einer Stützflüssigkeit sowie ein Abbau des anstehenden Materiales nur wenig effektiv durchführbar ist.

Aus der DE 37 41 460 C2 ist eine Schildvortriebseinrichtung bekannt, die über eine an eine Tauchwand angeflanschte Schnekkenfördervorrichtung und eine ebenfalls an die Tauchwand angeflanschte hydraulische Fördervorrichtung verfügt. Diese zum Abbaubetrieb mit Stützen der Ortsbrust mittels Erddruck, Druckluft oder Stützflüssigkeit eingerichtete Schildvortriebseinrichtung verfügt über eine Schneckenöffnungsverschlußvorrichtung, um bei einem flüssigkeitsgestützten Abbaubetrieb die Schneckenfördervorrichtung zu entleeren und mit Druckluft zu beaufschlagen, so daß ein Förderschneckenführungsrohr als Druckkammer zum Ausgleich von Druckschwankungen in der Stützflüssigkeit dient. Mit dieser Vorrichtung ist zwar ein Abbaubetrieb mit Stützen der Ortsbrust mittels Erddruck oder Stützflüssigkeit durchführbar, allerdings weist sie den Nachteil auf, daß Wartungsarbeiten insbesondere am Eingangsbereich der hydraulischen Fördervorrichtung nur bei einer druckluftgestützten Ortsbrust unter entsprechend erschwerten und personengefährdenden Bedingungen möglich ist.

Darüber hinaus beschreibt die DE 42 13 987 A1 eine Schildvortriebseinrichtung für raschen Wechsel zwischen flüssigkeitsgestützten Abbaubetrieb und erddruckgestützter Ortsbrust. Eine Anordnung für die Erhaltung des Atmosphärendrucks im Ringraum (Tauchwandverschlußvorrichtung) und somit auch die genaue Anordnung der Schneckenöffnungsverschlußvorrichtung ist nicht entnehmbar.

Der Erfindung liegt die Aufgabe zugrunde, eine Schildvortriebseinrichtung der eingangs genannten Art zu schaffen, bei der ein effektiver Abbaubetrieb mit flüssigkeitsgestützter oder erddruckgestützter Ortsbrust bei einer verhältnismäßig einfachen Zugänglichkeit der Ringraumabführvorrichtung möglich ist.

Diese Aufgabe wird erfindungsgemäß dadurch gelöst, daß in die Tauchwand eine Schneckenöffnung eingebracht ist, die mit einer Schneckenöffnungsverschlußvorrichtung verschließbar ist, und daß sich an die Schneckenöffnung eine Schneckenfördervorrichtung zum unmittelbaren Abführen von Material aus dem Abbauraum anschließt, die den Ringraum quert.

Dadurch, daß die Schneckenfördervorrichtung den zu Wartungsarbeiten an der Ringraumabführvorrichtung und atmosphärischen Druck setzbaren Ringraum quert und gegenüber dem Abbauraum mit der Schneckenöffnungsverschlußvorrichtung verschließbar ist, läßt sich ein Betriebswechsel von einem flüssigkeitsgestützten zu einem erddruckgestützten Abbau und umgekehrt einfach und problemlos durchführen, wobei die besonders wartungsanfällige Ringraumabführvorrichtung in jeder Betriebsart nach entsprechenden Maßnahmen unter Atmosphärendruck zugänglich bleibt.

Bei einer zweckmäßigen Weiterbildung ist eine den Ringraum im Bereich der Ringraumabführvorrichtung und der Schneckenfördervorrichtung separierende Trennwand vorgesehen, um ein möglichst vollständiges Entfernen von im flüssigkeitsgestützten Abbaubetrieb durch die Tauchwandöffnung eingefördertes Material im Bereich der Ringraumabführvorrichtung zu konzentrieren.

In einer zweckmäßigen Ausgestaltung ist eine verschließbare Überstromleitung vorgesehen, die nach Art einer kommunizierenden Röhre den Ringraum mit dem Abbauraum verbindet. Dabei ist es insbesondere zweckmäßig, ein Ende der Überstromleitung im oberen Bereich des Abbauraumes und das andere Ende im unteren Bereich des Ringraumes enden zu lassen, wobei das ringraumseitige Ende der Überstromleitung so tief angeordnet ist, daß es unterhalb des Pegels einer in den Ringraum eingetretenen Stützflüssigkeit liegt. Dadurch sind Druckschwankungen zwischen dem Abbauraum und dem Ringraum auch bei geschlossener Tauchwandverschlußvorrichtung und geschlossener Schneckenverschlußvorrichtung ausgleichbar.

In einer Weiterbildung verfügt die Schneckenfördervorrichtung über eine in den Ringraum mündende Öffnung, die mit einer beispielsweise als Schieber ausgestalteten Verschlußvorrichtung verschließbar ist. Dadurch läßt sich bei einem der üblichen Förderrichtung im erddruckgestützten Abbaubetrieb entgegengesetzten Drehung der Schneckenfördervorrichtung bereits in die Schneckenfördervorrichtung eingebrachtes Material zum Abtransport mittels der Ringraumabführvorrichtung in den Ringraum hineinbefördern.

In einer weiteren Ausgestaltung ist an dem in Förderrichtung hinteren Ende der Schneckenfördervorrichtung eine Fluidzumischeinheit vorgesehen, die weiterhin an eine Fluidleitungsanordnung zur Zufuhr und Abfuhr eines Verdünnungsfluides angeschlossen ist. Dadurch läßt sich bei Übergang von einer erddruckgestützten Betriebsweise in einen flüssigkeitsgestützen Abbau das zunehmend dünner werdende, mit der Schneckenfördervorrichtung aus dem Abbauraum entfernte Material unter Aufrechterhaltung des Stützdruckes in dem Abbauraum unter weiterer Verdünnung hydraulisch abführen.

Weitere zweckmäßige Ausgestaltungen und Vorteile der Erfindung sind Gegenstand der abhängigen Ansprüche sowie der nachfolgenden Beschreibung von Ausführungsbeispielen unter Bezug auf die Figuren der Zeichnung. Es zeigen:
- Fig. 1: in einer ortsbrustseitigen Stirnansicht ein Ausführungsbeispiel einer Schildvortriebseinrichtung gemäß der Erfindung mit abgenommenem Schneidrad,
- Fig. 2: einen Schnitt entlang der Linie II-II gemäß Fig. 1,
- Fig. 3: einen Schnitt entlang der Linie III-III gemäß Fig. 1,
- Fig. 4: einen Horizontalschnitt durch die Schildvortriebseinrichtung gemäß Fig. 1 mit Blick auf eine Ringraumabführvorrichtung und eine Schneckenfördervorrichtung,
- Fig. 5: eine ortsbrustseitige Stirnansicht auf ein weiteres Ausführungsbeispiel einer Schildvortriebseinrichtung gemäß der Erfindung mit abgenommenem Schneidrad,
- Fig. 6: einen Horizontalschnitt durch die Schildvortriebseinrichtung gemäß Fig. 5 mit Blick auf eine Ringraumabführvorrichtung und eine Schneckenfördervorrichtung,
- Fig. 7: in einer teilgeschnittenen Seitenansicht eine Schnekkenfördervorrichtung mit einer angeflanschten Fluidzumischeinheit und
- Fig. 8: in einer teilgeschnittenen Seitenansicht ein weiteres Ausführungsbeispiel einer Schildvortriebseinrichtung gemäß der Erfindung mit einer unter Atmosphärendruck zugänglichen Schneckenfördervorrichtung.

Fig. 1 zeigt in einer ortsbrustseitigen Stirnansicht ein Ausführungsbeispiel einer Schildvortriebseinrichtung gemäß der Erfindung bei abgenommenem Schneidrad. Die Schildvortriebseinrichtung gemäß Fig. 1, die zu einem Betriebswechsel zwischen einem flüssigkeitsgestützten Abbaubetrieb und einem erddruckgestützten Abbaubetrieb ohne händischen Eingriff eingerichtet ist, weist zum Antrieb des in Fig. 1 nicht dargestellten Schneidrades einen zentrischen Schneidradantrieb 1 auf, der durch eine einen Abbauraum tunnelraumseitig begrenzende Tauchwand 2 durchgreift. Die Schildvortriebseinrichtung weist weiterhin einen Schildmantel 3 auf, der sich von dem Schneidrad die Tauchwand 2 umgebend in Richtung der Tunnelraumseite der Schildvortriebseinrichtung erstreckt. Bei dem in Fig. 1 dargestellten Ausführungsbeispiel ist der Abbauraum durch eine obere Tauchwandtür 4 und eine seitliche Tauchwandtür 5, die beide in die Tauchwand 2 eingebracht sind, zugänglich.

Die Schildvortriebseinrichtung gemäß Fig. 1 weist eine Ringraumabführvorrichtung 6 auf, die in einem rückseitig der Tauchwand 2 gelegenen Ringraum angeordnet ist. Die Ringraumabführvorrichtung 6 liegt hinter einer vorzugsweise im unteren Bereich der Tauchwand 2 eingebrachten Tauchwandöffnung 7, die mit einer beispielsweise aus einem Tauchwandschieber 8 und einem Tauchwandschieberbetätigungszylinder 9 gebildeten Tauchwandverschlußvorrichtung druckdicht verschließbar ist. Die Ringraumabführvorrichtung 6 weist bei dem dargestellten Ausführungsbeispiel einem Rechen 10 vorgelagerte Steinbrecherbacken 11 auf, die zum Zerkleinern von größeren Steinen mittels Steinbrecherbetätigungszylindern 12 aufeinander zu bewegbar sind. Im Bereich der Tauchwandöffnung 7 angeordnete, mit einem Fluid beaufschlagbare Spüldüsen 13 dienen zum Entfernen von Material aus dem Bereich der Tauchwandöffnung 7, um ein abdichtendes Verschließen des Tauchwandschiebers 8 sicherzustellen. Hinter dem Rechen 10 ist ein in der Darstellung gemäß Fig. 1 nicht sichtbarer Ringraumstutzen einer in den Abbauraum und den Ringraum mündenden Saug/Druckleitungsanordnung als hydraulische Fördereinrichtung angeordnet.

Weiterhin weist die Schildvortriebseinrichtung gemäß Fig. 1 eine Schneckenfördervorrichtung 14 auf, die ringraumseitig an der Tauchwand 2 angebracht ist. Die Schneckenfördervorrichtung 14 verfügt über eine drehbare Förderschnecke 15, die über eine in die Tauchwand 2 eingebrachte Schneckenöffnung 16 unmittelbar mit dem Abbauraum in Verbindung bringbar ist. Die Schneckenöffnung 16 ist mittels über Schneckenverschlußbetätigungszylinder 17 anlenkbare Schneckenverschlußschieber 18 als in diesem Ausführungsbeispiel abbauraumseitig angeordnete Bauteile einer Schneckenöffnungsverschlußvorrichtung vorzugsweise in hohem Maße druckdicht verschließbar.

Bei dem Ausführungsbeispiel gemäß Fig. 1 ist zwischen der Ringraumabführvorrichtung 6 und der Schneckenfördervorrichtung 14 eine Trennwand 19 in den Ringraum eingebracht, die sich den Ringraum unterteilend von dem Schildmantel 3 bis zu einer Kapselung des Schneidradantriebes 1 erstreckt. In den Abbauraum mündet ein Abbauraumstutzen 20 einer zur Beaufschlagung des Abbauraums mit Fluid vorgesehenen Saug/Druckleitungsanordnung.

Weiterhin verfügt die Schildvortriebseinrichtung gemäß Fig. 1 über eine mittels einer in Fig. 1 nicht dargestellten Absperrvorrichtung druckdicht verschließbare Überstromleitung 21, die zum einen mit einem im oberen Bereich der Tauchwand 2 angeordneten Abbauraumende 22 in den Abbauraum und mit einem im unteren Bereich des Ringraumes mündenden Ringraumende 23 eine strömungsmäßige Verbindung zwischen dem Abbauraum und dem Ringraum schafft. Vorzugsweise ist das Abbauraumende 22 im Bereich des höchsten Abschnittes des Abbauraumes und das Ringraumende 23 wenigstens unterhalb der Mittelhorizontalen der Schildvortriebseinrichtung angeordnet, so daß sichergestellt ist, daß das Ringraumende 23 bei einem flüssigkeitsgestützten Vortrieb unterhalb eines Pegels 24 einer in den Ringraum eingetretenen Stützflüssigkeit 25 liegt. Dadurch sind Druckunterschiede zwischen dem Abbauraum und dem Ringraum auch bei geschlossenem Tauchwandschieber 8 und geschlossenen Schneckenverschlußschiebern 18 ausgleichbar.

Fig. 2 zeigt die Schildvortriebseinrichtung gemäß Fig. 1 in einem Schnitt entlang der Linie II-II gemäß Fig. 1. In der Darstellung gemäß Fig. 2 ist ein tunnelraumseitig hinter dem Rechen 10 mündender, in den Ringraum 26 hineinragender Ringraumstutzen 27 der zur Beaufschlagung des Ringraumes 26 und des Abbauraumes mit Stützflüssigkeit vorgesehenen Saug/Druckleitungsanordnung zu erkennen. Der Ringraumstutzen 27 dient der Abfuhr von im flüssigkeitsgestützten Abbaubetrieb von dem Abbauraum in den Ringraum 26 eingetretenen Material. Weiterhin ist in Fig. 2 das in Fig. 1 nicht dargestellte Schneidrad 28 zu sehen, das ebenso wie die Tauchwand 2 mit Knetarmen 29 zum Durchmischen der beim erddruckgestützen Abbaubetrieb in dem Abbauraum vorliegenden breiartigen Substanz ausgestattet ist.

Weiterhin sind in Fig. 2 eine Personenschleuse 30 mit einer in den Ringraum 26 mündenden Ringraumtür 31, eine den Ringraum 26 tunnelraumseitig abschließende Druckwand 32, an der Druckwand 32 angreifende Vortriebspressen 33, ein mittig angeordneter Erektor 34, ein sich an den Schildmantel 3 anschließender Schildschwanz 35 sowie Tübbinge 36 zur Auskleidung des Tunnelraumes zu erkennen.

Fig. 3 zeigt einen Schnitt der Schildvortriebseinrichtung gemäß Fig. 1 entlang der in Fig. 1 dargestellten Linie III-III mit der Schnekkenfördervorrichtung 14. Vorzugsweise ist die Förderschnecke 15 der Schneckenfördervorrichtung 14 mit einem Vorderabschnitt vor die Tauchwand 2 vorschiebbar, so daß sie in den Abbauraum eingreift, sowie zum Schließen der Schneckenverschlußschieber 18 tunnelraumseitig hinter die Tauchwand 2 rückziehbar. Die Förderschnecke 15 läuft in einem den Ringraum 26 querenden Förderschneckenführungsrohr 37, an dessen tunnelraumseitigen Ende eine Entnahmeeinheit 38 zur Abfuhr des durch die Förderschnecke 15 aus dem Abbauraum abgeführten Materiales unter im wesentlichen Atmosphärendruck angeschlossen ist.

Fig. 4 zeigt in einem Horizontalschnitt durch die Schildvortriebseinrichtung gemäß Fig. 1 die Ringraumabführvorrichtung 6 und die Schneckenfördervorrichtung 14 in Draufsicht. Aus Fig. 4 ist deutlich erkennbar, daß der Ringraumstutzen 27 in den Ringraum 26 und der Abbauraumstutzen 20 in den Abbauraum 39 münden. Der Abbauraumstutzen 20 und der Ringraumstutzen 27 sind bei diesem Ausführungsbeispiel an eine gemeinsame Saug/Druckleitung 40 angeschlossen.

Ein Betriebswechsel von einem flüssigkeitsgestützen Abbaubetrieb in einen erddruckgestützten Abbaubetrieb wird wie folgt durchgeführt. Im flüssigkeitsgestützten Abbaubetrieb ist die Ringraumabführvorrichtung 6 bei geöffnetem Tauchwandschieber 8 in Betrieb und die Schneckenöffnung 16 mit den Schneckenverschlußschiebern 18 geschlossen. Der Tauchwandschieber 8 wird nunmehr zum Verschließen der Tauchwandöffnung 7 verschoben und die Schneckenverschlußschieber 18 werden geöffnet. Mit zunehmendem Anfall von in der Regel schluffigen Erdreich in den Abbauraum 39 vollzieht sich mit zunehmender Verdickung des in dem Abbauraum 39 vorhandenen Materiales der Übergang in den erddruckgestützten Abbaubetrieb, bei dem vorzugsweise mit vorgeschobener Förderschnecke 15 das breiige Material aus dem Abbauraum 39 abgefördert wird.

Bei einem Wechsel von einem erddruckgestützten Abbaubetrieb mit in Betrieb befindlicher Schneckenfördervorrichtung 14 in einen flüssigkeitsgestützten Abbaubetrieb wird bei rückgezogener Förderschnecke 15 die Schneckenöffnung 16 mittels der Schneckenverschlußschieber 18 geschlossen und der Tauchwandschieber 8 mit Inbetriebnahme der Ringraumabführvorrichtung 6 geöffnet.

Bei beiden Betriebswechseln dienen der Abbauraumstutzen 29 und der Ringraumstutzen 20 zur Zufuhr und Abfuhr von Fluid entsprechender Konsistenz in den Ringraum 26 beziehungsweise den Abbauraum 39, um die Konsistenz des abzufördernden Materiales möglichst schnell an die Betriebsbedingungen der Ringraumabführvorrichtung 6 beziehungsweise der Schneckenfördervorrichtung 14 anzupassen. Vorzugsweise sind zu diesem Zweck noch weitere in den Figuren nicht dargestellte Leitungen vorgesehen.

Auf diese Weise ist ein nahezu unterbrechungsfreier Betriebswechsel zwischen flüssigkeitsgestütztem Abbaubetrieb und erddruckgestütztem Abbaubetrieb frei von händischen Eingriffen geschaffen, so daß mit der Schildvortriebseinrichtung auch bei wechselnden Abbaubedingungen eine hohe Vortriebsrate erzielt wird.

Fig. 5 zeigt ein weiteres Ausführungsbeispiel einer Schildvortriebseinrichtung gemäß der Erfindung in einer abbauraumseitigem Stirnansicht ohne Schneidrad, mit der effiziente Betriebswechsel zwischen einem flüssigkeitsgestützten Abbaubetrieb und einem erddruckgestützten Abbaubetrieb durchführbar sind, wobei sich bei den Schildvortriebseinrichtungen gemäß Fig. 1 und Fig. 5 entsprechende Bauelemente mit den gleichen Bezugszeichen versehen und im weiteren nicht näher erläutert sind. Bei der Schildvortriebseinrichtung gemäß Fig. 5 weist die Schneckenfördervorrichtung 14 einen Ringraumschieber 41 auf, mit dem eine Ringraumöffnung zwischen der Förderschnecke 15 und dem Ringraum 26 öffenbar und verschließbar ist. Bei der Schildvortriebseinrichtung gemäß Fig. 5 ist der Ringraum 26 im Bereich zwischen der Ringraumabführvorrichtung 6 und der Schneckenfördervorrichtung 14 geöffnet.

Fig. 6 zeigt in einem Horizontalschnitt durch die Schildvortriebseinrichtung gemäß Fig. 5 eine Draufschnitt auf die Ringraumabführvorrichtung 6 und die Schneckenfördervorrichtung 14. Aus Fig. 6 ist deutlich erkennbar, daß der Ringraum 26 in dem Bereich zwischen der Ringraumabführvorrichtung 6 und der Schneckenfördervorrichtung 14 ununterbrochen ist und mit dem Ringraumschieber 41 die in den Ringraum 26 mündende Ringraumöffnung in dem Förderschneckenführungsrohr 37 druckdicht verschließbar ist.

Zum Übergang von einem erddruckgestützten in einen flüssigkeitsgestützten Abbaubetrieb ist bei abgekoppelter Entnahmeeinheit 38 der Ringraumschieber 41 öffenbar, so daß das breiartige, durch die Förderschnecke 15 aus dem Abbauraum 39 abgeförderte Material in den Ringraum 26 ausgeworfen und der in Betrieb genommenen Ringraumabführvorrichtung 6 zum Abtransport zugeführt wird.

Um die Schneckenfördervorrichtung 14 nach Einstellen des erddruckgestützten Abbaubetriebes zu entleeren, wird der Ringraumschieber 41 geöffnet und die Förderschnecke 15 entgegen der Drehrichtung im erddruckgestützten Abbaubetrieb gedreht, so daß noch in dem Förderschneckenführungsrohr 37 vorhandenes verhältnismäßig breiiges Material in den Ringraum 26 entleert wird. Dies kann beispielsweise bei einem vollständig mit Druckluft gefüllten Ringraum 26 erfolgen, so daß eine im wesentlichen vollständige Entleerung des Förderschneckenführungsrohres 37 erzielt wird.

Fig. 7 zeigt in einer entlang der Linie VII-VII gemäß Fig. 5 geschnittenen Seitenansicht insbesondere die Schneckenfördervorrichtung 14 einer erfindungsgemäßen Schildvortriebseinrichtung, bei der vorzugsweise an deren tunnelraumseitigen Ende eine Fluidzumischeinheit 42 angeflanscht ist. Die Fluidzumischeinheit 42 verfügt über einen Mischbehälter 43, der über einen Mischbehälterschieber 44 mit der Förderschnecke 15 in strömungsmäßige Verbindung bringbar ist. Weiterhin sind an den Mischbehälter 43 eine Mischfluidzuführleitung 45 und eine Mischfluidabführleitung 46 angesetzt, die in den Mischbehälter 43 münden. Mittels der Fluidzumischeinheit 42 ist bei einem Übergang von einem erddruckgestützten Abbaubetrieb in einen flüssigkeitsgestützten Abbaubetrieb ein Weiterbetrieb der Förderschnecke 15 auch bei allmählich durch den Flüssigkeitszusatz dünner werdendem Material ermöglicht, indem bei deaktivierter Entnahmeeinheit 38 die Förderschnecke 15 Material in den Mischbehälter 43 fördert und dieses Material unter Verdünnung mit dem in der Mischfluidzuführleitung 45 zugeführten Mischfluides und Abfuhr über die Mischfluidabführleitung 46 solange abtransportiert wird, bis die Ringraumabführvorrichtung 6 effizient in Betrieb gesetzt werden kann.

Bei der Schildvortriebseinrichtung gemäß Fig. 1 ist beim anhand Fig. 5 und Fig. 6 erläuterten Übergang von einem erddruckgestützten in einen flüssigkeitsgestützten Abbaubetrieb bei geöffnetem Ringraumschieber 41 und abgekoppelter Entnahmeeinheit 38 der Mischbehälterschieber 44 zu schließen.

Fig. 8 zeigt in einer teilgeschnittenen Seitenansicht ein weiteres Ausführungsbeispiel einer Schildvortriebseinrichtung gemäß der Erfindung mit einer Schneckenfördervorrichtung 14, die unter Atmosphärendruck zugänglich ist, wobei sich bei den Ausführungsbeispielen gemäß Fig. 7 und Fig. 8 entsprechende Bauelemente mit gleichen Bezugszeichen versehen und im folgenden nicht mehr näher erläutert sind. Zu diesem Zweck ist ein Ringraumschneckenverschlußschieber 47 als ringraumseitig angeordnetes Bauteil einer Schneckenöffnungsverschlußvorrichtung vorgesehen, mit dem zusätzlich zu den abbauraumseitig vorgesehenen Schneckenverschlußschiebern 18 der Schneckenöffnungsverschlußvorrichtung die Schneckenöffnung 16 zuverlässig druckdicht verschließbar ist. Die Schneckenfördervorrichtung 14 ist lösbar an der Tauchwand 2 angebracht und mittels eines Schneckenfördervorrichtungsrückzugszylinders 48 vollständig ringraumseitig hinter die Tauchwand 2 rückziehbar.

Um beispielsweise Reparaturarbeiten an der Förderschnecke 15 vorzunehmen, wird die Förderschnecke 15 zurückgezogen, und die Schneckenverschlußschieber 18 werden geschlossen. Vorzugsweise befindet sich aus Sicherheitsgründen der Ringraum 26 unter Druckluft, um Undichtigkeiten der Schneckenverschlußschieber 18 auszugleichen. Dann wird die Schneckenfördervorrichtung 14 von der Tauchwand 2 gelöst, und der Ringraumverschlußschieber 47 sowie der Tauchwandschieber 8 werden ebenfalls geschlossen. Anschließend wird der Abbauraum 39 zum Abstützen der Ortsbrust mit einem unter Druck gesetzten Fluid gefüllt, und der Ringraum 26 wird unter Atmosphärendruck gesetzt. Nunmehr ist neben der Ringraumabführvorrichtung 6 auch die Schneckenfördervorrichtung 15 unter Atmosphärendruck vom Ringraum 26 her zugänglich.

Es versteht sich, daß bei zuverlässig druckdicht verschließbaren Schneckenverschlußschiebern 18 und lösbarer Befestigung einer rückziehbaren Schneckenförderrichtung 14 an der Tauchwand 2 dieses Ziel ebenfalls erreichbar ist, allerdings wird aus Sicherheitsgründen die Lösung mit einem Ringraumschneckenverschlußschieber 47 bevorzugt.

## Patentansprüche

1. Schildvortriebseinrichtung mit einer einen Abbauraum (39) lotrecht zur Tunnelachse begrenzenden Tauchwand (2), mit einem rückseitig der Tauchwand (2) gelegenen Ringraum (26), der tunnelraumseitig von einer Druckwand (32) lotrecht zur Tunnelachse abgeschlossen ist, und mit einer Ringraumabführvorrichtung (6), die in den Ringraum (26) hinter einer in die Tauchwand (2) eingebrachten, mit einer Tauchwandverschlußvorrichtung (8, 9) verschließbaren Tauchwandöffnung (7) angeordnet ist, so daß von dem Abbauraum (39) in den Ringraum (26) eintretendes Material abführbar ist, **dadurch gekennzeichnet,** daß in die Tauchwand (2) eine Schneckenöffnung (16) eingebracht ist, die mit einer Schneckenöffnungsverschlußvorrichtung (17, 18, 47) verschließbar ist, und daß sich an die Schneckenöffnung (16) eine Schneckenfördervorrichtung (14) zum unmittelbaren Abführen von Material aus dem Abbauraum (39) anschließt, die den Ringraum (26) quert.

2. Schildvortriebseinrichtung nach Anspruch 1, dadurch gekennzeichnet, daß eine den Abbauraum (39) und den Ringraum verbindende Überstromleitung (21) vorgesehen ist.

3. Schildvortriebseinrichtung nach Anspruch 2, dadurch gekennzeichnet, daß ein Abbauraumende (22) der Überstromleitung (21) im oberen Bereich des Abbauraumes (39) und eine Ringraumende (23) der Überstromleitung (21) im unteren Bereich des Ringraumes (26) münden.

4. Schildvortriebseinrichtung nach einem der Ansprüche 1 bis 3, dadurch gekennzeichnet, daß zwischen der Ringraumabführvorrichtung (6) und der Schneckenfördervorrichtung (14) eine Trennwand (19) angeordnet ist, die den Ringraum (26) unterteilt.

5. Schildvortriebseinrichtung nach einem der Ansprüche 1 bis 3, dadurch gekennzeichnet, daß die Schneckenfördervorrichtung (14) eine in den Ringraum (26) mündende Ringraumöffnung aufweist, die mit einer Ringraumverschlußvorrichtung (41) verschließbar ist.

6. Schildvortriebseinrichtung nach Anspruch 5, dadurch gekennzeichnet, daß an die Schneckenfördervorrichtung (14) eine Fluidzumischeinheit (42) angeflanscht ist, die zum einen mit der Schneckenfördervorrichtung (14) und zum anderen mit einer Fluidzumischleitungsanordnung (45, 46) in Verbindung steht.

7. Schildvortriebseinrichtung nach einem der Ansprüche 1 bis 6, dadurch gekennzeichnet, daß eine Anzahl von in den Abbauraum (39) mündende Saug/Druckleitungen (20, 40) vorgesehen sind.

8. Schildvortriebseinrichtung nach einem der Ansprüche 1 bis 7, dadurch gekennzeichnet, daß eine Anzahl von in den Ringraum (26) mündenden Saug/Druckleitungen (27, 40) vorgesehen sind.

9. Schildvortriebseinrichtung nach einem der Ansprüche 1 bis 8, dadurch gekennzeichnet, daß die Schneckenfördervorrichtung (14) lösbar an der Tauchwand (2) befestigt ist und mit der Schneckenöffnungsverschlußvorrichtung (17, 18, 47) der Ringraum (26) bei gelöster Schneckenfördervorrichtung (14) druckdicht gegen den Abbauraum (39) verschließbar ist.

10. Schildvortriebseinrichtung nach Anspruch 9, dadurch gekennzeichnet, daß die Schneckenöffnungsverschlußvorrichtung zum druckdichten Verschließen wenigstens einen ringraumseitig angeordneten Verschlußschieber (47) aufweist.

## Claims

1. A shield driving apparatus comprising a baffle wall (2) which perpendicularly to the tunnel axis delimits a working space (39), an annular space (26) which is disposed at the rear of the baffle wall (2) and which is closed off perpendicularly to the tunnel axis at the tunnel space side by a pressure wall (32), and an annular space clearance device (6) which is arranged in the annular space (26) behind a baffle wall opening (7) which is provided in the baffle wall (2) and which is closable with a baffle wall closure device (8, 9) so that material which passes into the annular space (26) from the working space (39) can be cleared away, characterised in that provided in the baffle wall (2) is a screw opening (16) which is closable with a screw opening closure device (17, 18, 47) and that a screw conveyor device (14) which passes through the annular space (26) adjoins the screw opening (16) for directly clearing material out of the working space (39).

2. A shield driving apparatus according to claim 1 characterised in that there is provided a transfer conduit (21) which connects the working space (39) and the annular space.

3. A shield driving apparatus according to claim 2 characterised in that a working space end (22) of the transfer conduit (21) opens in the upper region of the working space (39) and an annular space end (23) of the transfer conduit (21) opens in the lower region of the annular space (26).

4. A shield driving apparatus according to one of claims 1 to 3 characterised in that disposed between the annular space clearance device (6) and the screw conveyor device (14) is a partition (19) which subdivides the annular space (26).

5. A shield driving apparatus according to one of claims 1 to 3 characterised in that the screw conveyor device (14) has an annular space opening which opens into the annular space (26) and which is closable with an annular space closure device (41).

6. A shield driving apparatus according to claim 5 characterised in that a fluid admixing unit (42) is flange-mounted to the screw conveyor device (14) and communicates on the one hand with the screw conveyor device (14) and on the other hand with a fluid admixing conduit arrangement (45, 46).

7. A shield driving apparatus according to one of claims 1 to 6 characterised in that there is provided a number of suction/pressure conduits (20, 40) which open into the working space (39).

8. A shield driving apparatus according to one of claims 1 to 7 characterised in that there is provided a number of suction/pressure conduits (27, 40) which open into the annular space (26).

9. A shield driving apparatus according to one of claims 1 to 8 characterised in that the screw conveyor device (14) is releasably secured to the baffle wall (2) and when the screw conveyor device (14) is released the annular space (26) is closable in pressure-tight relationship with respect to the working space (39) with the screw opening closure device (17, 18, 47).

10. A shield driving apparatus according to claim 9 characterised in that the screw opening closure device for pressure-tight closure integrity has at least one closure slider (47) arranged at the annular space side.

## Revendications

1. Dispositif d'avance de bouclier comprenant une paroi plongeante (2) qui délimite une chambre d'abattage (39) perpendiculairement à l'axe du tunnel, une chambre annulaire (26) placée contre la face arrière de la paroi plongeante (2) et qui est fermée, côté chambre du tunnel, par une paroi de pression (32), perpendiculairement à l'axe du tunnel, et un dispositif (6) d'évacuation de la chambre annulaire, qui est disposé dans la chambre annulaire (26) en arrière d'une ouverture (7) de la paroi plongeante, ménagée dans la paroi plongeante (2) et qui peut être obturée au moyen d'un dispositif (8,9) d'obturation de la paroi plongeante, de sorte que la matière qui pénètre de la chambre d'abattage (39) dans la chambre annulaire (26) peut être évacuée, caractérisé en ce que, dans la paroi plongeante (2), est ménagée une ouverture de vis (16) qui peut être obturée au moyen d'un dispositif d'obturation de l'ouverture de vis (17, 18, 47), et en ce qu'à l'ouverture de vis (16), se raccorde un dispositif transporteur à vis (14) destiné à évacuer immédiatement la matière issue de la chambre d'abattage (39) et qui traverse la chambre annulaire (26).

2. Dispositif d'avance de bouclier selon la revendication 1, caractérisé en ce qu'il est prévu une conduite de transfert (21) qui relie la chambre d'abattage (39) et la chambre annulaire.

3. Dispositif d'avance de bouclier selon la revendication 2, caractérisé en ce qu'une extrémité (22) coté chambre d'abattage (39) de la conduite de transfert (21) débouche dans la région supérieure de la chambre d'abattage (39) et une extrémité côté chambre annulaire (23) de la conduite de transfert (21) débouche dans la région inférieure de la chambre annulaire (26).

4. Dispositif d'avance de bouclier selon une des revendications 1 à 3, caractérisé en ce qu'entre le dispositif (6) d'évacuation de la chambre annulaire et le dispositif transporteur à vis (14) est disposée une cloison (19) qui subdivise la chambre annulaire (26).

5. Dispositif d'avance de bouclier selon une des revendications 1 à 3, caractérisé en ce que le dispositif transporteur à vis (14) présente une ouverture coté chambre annulaire qui débouche dans la chambre annulaire (26) et qui peut être obturée par un dispositif (41) d'obturation de la chambre annulaire.

6. Dispositif d'avance de bouclier selon la revendication 5, caractérisé en ce qu'au dispositif transporteur à vis (14) est raccordée par bride une unité de mélange de fluide (42) qui est en communication, d'une part, avec le dispositif transporteur à vis (14) et, d'autre part, avec un dispositif de conduite de mélange de fluide (45, 46).

7. Dispositif d'avance de bouclier selon une des revendications 1 à 6, caractérisé en ce qu'il est prévu une pluralité de conduites d'aspiration/pression (20, 40) qui débouchent dans la chambre d'abattage (39).

8. Dispositif d'avance de bouclier selon une des revendications 1 à 7, caractérisé en ce qu'il est prévu une pluralité de conduites d'aspiration/pression (27, 40) qui débouchent dans la chambre annulaire (26).

9. Dispositif d'avance de bouclier selon une des revendications 1 à 8, caractérisé en ce que le dispositif transporteur à vis (14) est fixé à la paroi plongeante (2) de façon démontable et la chambre annulaire (26) peut être obturée et isolée de la chambre d'abattage (39) à joint étanche avec le dispositif (17, 18, 47) d'obturation de l'ouverture de vis, lorsque le dispositif transporteur à vis (14) est séparé.

10. Dispositif d'avance de bouclier selon la revendication 9, caractérisé en ce que le dispositif d'obturation de l'ouverture de vis destiné à l'obturation à joint étanche à la pression présente au moins un coulisseau d'obturation (47), disposé côté chambre annulaire.
